# EUROPÄISCHE PATENTSCHRIFT

(11) **EP 2 499 432 B1**
(45) Veröffentlichungstag und Bekanntmachung des Hinweises auf die Patenterteilung: **26.12.2018**
(21) Anmeldenummer: 10782520.0
(22) Anmeldetag: 09.11.2010
(51) Int. Cl.: F23N 5/10, F23N 5/24, F23N 1/00

(54) **VENTILVORRICHTUNG SOWIE VERFAHREN ZUR THERMOELEKTRISCHEN ZÜNDSICHERUNG FÜR GASBETRIEBENE GERÄTE**
VALVE APPARATUS AND METHOD FOR THE THERMO-ELECTRIC SAFETY PILOT FOR GAS-OPERATED APPLIANCES
DISPOSITIF DE SOUPAPE ET PROCÉDÉ DE SÉCURISATION THERMOÉLECTRIQUE DE L'ALLUMAGE POUR APPAREILS FONCTIONNANT AU GAZ

(30) Priorität: 09.11.2009 AT 17702009
(43) Veröffentlichungstag der Anmeldung: 19.09.2012
(73) Patentinhaber: Anstoss, Regelgeräte Gesellschaft M.b.H., 1230 Wien (AT)
(72) Erfinder: FEHRINGER, Artur, A-7201 Neudörfl (AT)
(74) Vertreter: Sonn & Partner Patentanwälte
(86) Internationale Anmeldenummer: PCT/AT2010/000427
(87) Internationale Veröffentlichungsnummer: WO 2011/054022

(56) Entgegenhaltungen:
- EP-A1- 1 387 126
- GB-A- 1 394 719
- GB-A- 2 351 341
- JP-A- 55 017 021
- US-A- 2 288 417
- US-A- 2 542 127
- US-A- 2 718 918
- US-A- 2 735 439

## Beschreibung

Die Erfindung betrifft eine Ventilvorrichtung für gasbetriebene Geräte, mit einem einen Gaseinlass und zumindest einen Gasauslass aufweisenden Ventilgehäuse, in dem zur selektiven Freigabe eines Strömungsweges vom Gaseinlass zum Gasauslass ein in einem aktiven Zustand eine magnetische Kraft ausübender Magneteinsatz vorgesehen ist, welcher einen beweglichen Verschlussteil zum Verschließen des Strömungsweges aufweist, wobei ein verschieblicher Ventilkörper im Ventilgehäuse aufgenommen ist, welcher einen inneren Strömungskanal mit zumindest einer Eintrittsöffnung und zumindest einer Austrittsöffnung für das durchzuleitende Gas aufweist.
Weiters betrifft die Erfindung ein Verfahren zur thermoelektrischen Zündsicherung eines gasbetriebenen Gerätes, wobei zum Entzünden einer Gasflamme ein beweglicher Ventilkörper in eine Schließstellung verschoben wird, wobei der Ventilkörper einen Verschlussteil Mitnimmt, so dass der Verschlussteil an einem aktiven Magneteinsatz anliegt und der Verschlussteil über eine magnetische Kraft gehalten wird, wobei der Ventilkörper anschließend in eine Stellung verschoben wird, in welcher vom Verschlussteil ein innerer Strömungskanal im Ventilkörper freigegeben wird.
Derartige Ventilvorrichtungen bzw. Verfahren werden insbesondere bei offenen oder geschlossenen Gasbrennern, Raumheizgeräten, Warmwasserbereitern, Durchlauferhitzern, Backofensteuerungen, Absorber-Kühlgeräten, Caravan-Heizgeräten, Terrassenheizern, Infrarotbrennern und dergl. eingesetzt.
Aus der US 2 288 417 A ist eine derartige Ventilvorrichtung bekannt, die zwischen einem Gaseinlass und einem zu einem Hauptbrenner führenden Gasauslass bzw. einem mit einem Zündbrenner verbundenen Gasauslass angeordnet ist. Die Ventilvorrichtung weist einen in Längsrichtung beweglichen Ventilkörper auf, der als Hohlzylinder ausgeführt ist. Der Ventilkörper ist mittels einer Feder in der unteren Einstellung vorgespannt. Zum Öffnen der Ventilvorrichtung wird ein Knopf betätigt, wodurch der Ventilkörper über eine zwischen dem Ventilkörper und dem Knopf wirkende Ventilstange in eine obere Endposition verschoben wird, in welcher eine Metallplatte eines den hohlzylinderförmigen Ventilkörper verschließenden Ventilverschlussteils an einem Elektromagneten anliegt. In der Folge kann Gas um den Ventilkörper in den Gasauslass zum Zündbrenner strömen, um dort eine Zündflamme zu erzeugen, die ein mit dem Elektromagneten in elektrischer Verbindung stehendes Thermoelement erhitzt.

Weiters ist aus der US 2 542 127 A eine Ventilvorrichtung bekannt, bei welcher ein Hauptventil einen rotierbaren Ventilkörper aufweist, der über eine Öffnung mit dem Gasauslass bzw. über eine Öffnung mit dem Gaseinlass verbindbar ist. Der Strömungsweg in den Ventilkörper ist mittels eines Sicherheitsverschlusses verschlossen. Zum Öffnen des Ventils wird ein Griffteil verdreht und anschließend nach unten gedrückt, wodurch das Hilfsventil geöffnet wird, so dass Gas zum Zündbrenner gelangen kann.

Grundsätzlich sind drei unterschiedliche Systeme am Markt etabliert, nämlich eine sog. thermoelektrische Zündsicherung, Servomembranventile mit Feuerungsautomatik sowie Sicherheitsmagnetventile mit einem Feuerungsautomat.

Zur thermoelektrischen Zündsicherung sind insbesondere unterschiedlichste Magnetventile bekannt.

Aus der DE 103 16 642 B2 ist eine thermoelektrische Zündsicherung mit einem Ventilgehäuse und einem Taster bekannt, bei welchem einerseits ein Sicherheitsventil und andererseits ein Regelventil vorgesehen ist.

Aus der DE 20 2005 021 724 U1 ist beispielsweise ein Magneteinsatz für thermoelektrische Zündsicherungen von gasbeheizten Geräten bekannt, bei welchem ein Bund für den Sitz einer Schutzkappe einen umlaufenden Ringbund ausbildet, wobei auf der Stirnfläche dieses Ringbundes ein Ende der Wicklung befestigt ist.

Weitere thermoelektrische Zündsicherungen sind beispielsweise aus der DE 80 05 596 U und der DE 91 17 110 U1 bekannt.

Aus der US 2 735 439 ist eine Ventilvorrichtung für Gasbrenner mit einem Ventilkörper bekannt, der zwischen einer die Verbindung zwischen einem Gaseinlass und einem Gasauslass sperrenden Schließstellung, einer eine Verbindung mit einem Zündbrenner freigebenden Stellung und einer eine Verbindung zum Hauptbrenner freigebenden Stellung rotierbar ist. Zum Öffnen des Ventils ist ein Griff vorgesehen, welcher über eine Ventilstange das Ventil von seinem Ventilsitz hebt, um zunächst den Gasfluss zum Zündbrenner freizugeben; zudem ist eine Magneteinrichtung vorgesehen, welche bei Versorgung durch ein vom Zündbrenner gespeistes Thermoelement das Ventil in der geöffneten Stellung hält.
Die EP 1 387 126 A1 offenbart eine andersartige Ventilvorrichtung mit einem beliebig positionierbaren Ventilkörper.

Weiters sind aus der GB 1 394 719 andersartige Sicherheitszündvorrichtungen für einen Gasbrenner bekannt.

Die GB 2 351 341 A und JP 55 017021 A offenbaren andersartige Vorrichtungen, bei welchen ein Magneteinsatz mit einem Hilfsstrom bis zum Erreichen eines Schwellenwerts versorgt wird.

Ziel der vorliegenden Erfindung ist es nun, eine Ventilvorrichtung der eingangs angeführten Art zu schaffen, welche kompakt aufgebaut ist, durch welche eine Regulierung des Gasdurchtritts auf einfache Weise möglich ist, wobei zugleich sichergestellt sein soll, dass im Falle eines Erlöschens der Gasflamme ein Gasdurchtritt zuverlässig verhindert wird. Letztgenannte Ziele sollen auch mit dem erfindungsgemäßen Verfahren erzielt werden.

Die Ventilvorrichtung der eingangs angeführten Art ist dadurch gekennzeichnet, dass der Ventilkörper mittels einer Steuer- bzw. Regeleinheit, die eine dem Ventilkörper zugeordnete Antriebseinheit ansteuert, zwischen einer den Gasauslass zur Gänze verschließenden Schließstellung und einer den Gasauslass vollständig freigebenden Offenstellung beliebig positionierbar ist, so dass der Gasdurchtritt stufenlos regelbar ist, wobei unabhängig von der Stellung des beweglichen Ventilkörpers die Eintrittsöffnung des inneren Strömungskanals in einem nicht aktiven Zustand des Magneteinsatzes vom Verschlussteil dichtend abgeschlossen ist.

Durch Vorsehen eines im Ventilgehäuse beweglich aufgenommenen Ventilkörpers kann auf einfache Weise der Gasfluss und somit die Größe der Gasflamme reguliert werden. Unabhängig von der Stellung des Ventilkörpers wird durch den dichtenden Abschluss des inneren Strömungskanals mit Hilfe des Verschlussteils jedoch sichergestellt, dass - sofern der Magneteinsatz nicht aktiviert ist - ein Gasdurchtritt verhindert wird. Demzufolge sind vorteilhafterweise Regel- und Sicherheitsfunktion in einer einzigen Ventilvorrichtung vereint. Die Aktivierung des Magneteinsatzes, insbesondere eines im Magneteinsatz aufgenommenen Elektromagnets, wird üblicherweise nach einer Startphase des Geräts mit Hilfe eines von der Gas- bzw. einer Zündflamme beheizten Thermoelements sichergestellt. Sofern daher die Gasflamme das Thermoelement nicht beheizt, ist der Magneteinsatz nicht mehr aktiviert, so dass der bewegliche Verschlussteil vom Magneteinsatz nicht mehr in seiner vorzugsweise eingezogenen Offenstellung gehalten wird, sondern vom Magneteinsatz freigegeben wird und somit vorzugsweise mit Hilfe eines Federelements in eine den Strömungskanal abdichtende Stellung überführt wird. Somit ist sichergestellt, dass bei Abriss der Gasflamme der innere Strömungskanal, unabhängig von der Position des Ventilkörpers, von dem Verschlussteil abgedichtet wird.

Um mit Hilfe des Ventilkörpers eine stufenlose Regelung des Gasdurchtritts und somit eine beliebige Regelung der Größe der Gasflamme zu erzielen, ist vorgesehen, dass der Ventilkörper zwischen einer den Gasauslass zur Gänze verschließenden Schließstellung und einer den Gasauslass vollständig freigebenden Offenstellung beliebig positionierbar ist. Demzufolge kann mit Hilfe der Ventilvorrichtung auch, sofern der Verschlussteil in der am Magneteinsatz anliegenden Offenstellung angeordnet ist, mit Hilfe des Ventilkörpers Gasdurchtritt verhindert werden und somit die Gasflamme zum Erlöschen gebracht werden.

Hinsichtlich einer automatischen Bedienung der Ventilvorrichtung ist eine Steuer- bzw. Regeleinheit zur Positionierung des Ventilkörpers vorgesehen. Weiters ist es günstig, um mit einem einzigen Steuerbefehl die Aktivierung des Magneteinsatzes zu erzielen, dass eine Steuer- bzw. Regeleinheit zudem zur Aktivierung des Magneteinsatzes vorgesehen ist. Um den Ventilkörper auf einfache Weise in unterschiedlichsten Positionen zwischen einer Offen- und einer Schließstellung positionieren zu können, ist es vorteilhaft, wenn die dem Ventilkörper zugeordnete Antriebseinheit ein Schrittmotor ist. Zur Bereitstellung eines Ventilkörpers mit einem inneren Strömungskanal ist es aus konstruktiver Sicht besonders einfach, wenn der Ventilkörper als einteiliger Hohlkörper ausgeführt ist. Selbstverständlich kann der Ventilkörper jedoch auch teleskopartig aus zumindest zwei Teilen zusammengesetzt sein.

Wenn der Ventilkörper eine äußere umlaufende Vertiefung aufweist, welche mit der zumindest einen Austrittsöffnung des inneren Strömungskanals verbunden ist, kann auf einfache Weise der Gasdurchtritt dadurch reguliert werden, indem die äußere Vertiefung mit dem Gasauslass im Ventilgehäuse zumindest teilweise fluchtend angeordnet wird. Über die mehr oder weniger fluchtende bzw. überlappende Anordnung der Vertiefung hinsichtlich des Gasauslasses kann somit auf einfache Weise die freie Durchtrittsöffnung und somit die durchströmende Gasmenge geregelt werden.

Sofern zusätzlich zu der abzusichernden Gasflamme eine Zündflamme zwecks Erwärmung des Thermoelements vorgesehen ist, ist es günstig, wenn zumindest zwei Gasauslässe, insbesondere für einen Zündgasanschluss bzw. einen Hauptbrenneranschluss, vorgesehen sind, wobei in Abhängigkeit von der Position des Ventilkörpers einer der oder beide Gasauslässe mit der Austrittsöffnung des Strömungskanals in Verbindung stehen.

Um sicherzustellen, dass in einer Startphase zum Entzünden einer Gasflamme einerseits zunächst die Ventilvorrichtung in einer Schließstellung vorliegt, andererseits der Verschlussteil in eine Stellung überführt wird, in welcher er vom Magneteinsatz in seinem aktiven Zustand gehalten wird, ist es von Vorteil, wenn bei Aktivierung der Steuer- bzw. Regeleinheit der Ventilkörper in der Schließstellung positioniert wird, so dass der Verschlussteil gegen die Kraft einer Feder derart positioniert ist, dass ein Anker des Verschlussteils im Wesentlichen an einem Elektromagnet des Magneteinsatzes anliegt.

Um sicherzustellen, dass in einer Startphase zum Entzünden einer Gasflamme der Verschlussteil über den Magneteinsatz in seinem aktiven Zustand gehalten wird, ist es günstig, wenn die Steuer- bzw. Regeleinheit dazu eingerichtet ist, innerhalb eines vorgegebenen Sicherheitszeitintervalls bzw. bis zum Erreichen eines Schwellenwerts für eine Quellenspannung eines Thermoelements einen Hilfsstrom zur Aktivierung des Magneteinsatzes zu steuern bzw. zu regeln.

Wenn die Steuer- bzw. Regeleinheit dazu eingerichtet ist, eine Schalteinrichtung, insbesondere einen Transistor, nach Erreichen des Schwellenwerts für die Quellenspannung des Thermoelements in eine Schließstellung zu schalten, in welcher der Magneteinsatz mit der Quellenspannung des Thermoelements versorgt wird, ist es möglich - abgesehen von Positionsänderungen des Ventilkörpers - die Sicherheitsfunktion der Ventilvorrichtung aufrecht zu halten, wobei lediglich eine minimale Erhaltungsenergie für den Transistor erforderlich ist, jedoch keine weitere Stromzufuhr benötigt wird.

Hinsichtlich einer kostengünstigen Herstellung und einer einfachen Montage sowie eines geringen Platz- und Materialaufwands und zur Reduzierung von Fehler- und Störquellen ist es günstig, wenn die Ventilvorrichtung samt der Steuer- bzw. Regeleinheit und einem Zündsystem und einem Energiespeicher als modulares Bauelement ausgebildet ist.

Das Verfahren der eingangs angeführten Art ist dadurch gekennzeichnet, dass der Ventilkörper mittels einer Steuer- bzw. Regeleinheit, die eine dem Ventilkörper zugeordnete Antriebseinheit ansteuert, zwischen einer den Gasauslass zur Gänze verschließenden Schließstellung und einer den Gasauslass vollständig freigebenden Offenstellung beliebig positionierbar ist, so dass der Gasdurchtritt stufenlos regelbar ist, wobei der Verschlusskörper bei Wegfall der magnetischen Kraft den inneren Strömungskanal unabhängig von der Stellung des Verschlusskörpers abdichtet. Durch das Verschieben des Ventilkörpers und die Mitnahme des Verschlussteils, so dass dieser von der vom Magneteinsatz ausgeübten Magnetkraft ergriffen werden kann, ist sichergestellt, dass, bevor der Ventilkörper in eine zumindest teilweise Offenstellung überführt wird, der Gasströmungsweg freigegeben ist, wobei beim Mitnehmen des Verschlusskörpers dieser insbesondere gegen die elastische Kraft einer Feder verschoben wird, so dass vorzugsweise aufgrund dieser elastischen Kraft bei Wegfall der magnetischen Kraft sichergestellt ist, dass ein Gasdurchtritt unmöglich ist.

Um einerseits zu gewährleisten, dass bevor noch eine Gasflamme entzündet ist der Verschlussteil in seiner Offenstellung gehalten wird, andererseits um eine von der aktiven Gas- bzw. Zündflamme abhängige Beibehaltung der Offenstellung durch ein stromsparendes Verfahren zu erzielen, ist es von Vorteil, wenn zu Beginn des Entzündens einer Gasflamme der Magneteinsatz mit einem Hilfsstrom gespeist wird und nach Entzünden der Gasflamme der Magneteinsatz über eine von einem Thermoelement kommende elektromagnetische Kraft gespeist wird, wobei in der vom Thermoelement kommenden Leitung ein Transistor angeordnet ist.

Um sicherzustellen, dass der Transistor vor jedem Start des Geräts überprüft wird, ist es günstig, wenn im Falle eines Kurzschlusses des Transistors der Hilfsstrom auf das Thermoelement umgeleitet wird. Eine derartige Umleitung ist insbesondere aufgrund des geringeren Innenwiderstands des Thermoelements gewährleistet; durch das Umleiten des Hilfsstroms ist somit sichergestellt, dass der Verschlussteil nicht in seiner Offenstellung gehalten wird, da der Magneteinsatz nicht aktiviert wird und somit keine Magnetkraft auf den Verschlussteil ausgeübt wird. Demzufolge ist unabhängig von der Position des Ventilkörpers bei einer derartigen Fehlerart sichergestellt, dass keine Gasfreigabe erfolgt.

Die Erfindung wird nachstehend anhand von einem in den Zeichnungen dargestellten bevorzugten Ausführungsbeispiel, auf das sie jedoch nicht beschränkt sein soll, noch näher erläutert. Im Einzelnen zeigen in der Zeichnung:
Fig. 1 eine Schnittdarstellung der erfindungsgemäßen Ventilvorrichtung in einem nicht aktivierten Zustand eines Magneteinsatzes;
Fig. 2 eine Schnittansicht gemäß Fig. 1, wobei ein Ventilkörper nach Einleiten eines Startbefehls in eine untere Schließstellung überführt ist;
Fig. 3 eine Schnittansicht gemäß den Fig. 1 und 2, wobei ein Ventilkörper in einer nach oben verschobenen Offenstellung gezeigt ist.

In Fig. 1 ist eine Ventilvorrichtung 1 für gasbetriebene Geräte gezeigt, welche ein Ventilgehäuse 2 mit einem Gaseinlass 3 und einem Gasauslass 4 aufweist. In dem Ventilgehäuse 2 ist ein Ventilkörper 5 verschieblich aufgenommen, der als Hohlkörper ausgebildet ist, so dass ein Strömungskanal 6 mit einer Eintrittsöffnung 7 und einer Gasaustrittsöffnung 8 vorgesehen ist. Der Hohlkörper 5 ist hierbei mit Hilfe zweier Dichtringe 9 in einem inneren Kanal 10 des Ventilgehäuses 2 dichtend verschieblich beweglich.

Zur gesteuerten Positionierung des Ventilkörpers 5 in dem Ventilgehäuse 2 ist ein Schrittmotor 11 vorgesehen, der über eine Gewindespindel 12 mit dem Ventilkörper 5 verbunden ist. Der Schrittmotor 11 wiederum ist mit einer Steuereinheit 13 verbunden, über welche der Motor 11 aktiviert wird.

In der in Fig. 1 gezeigten Stellung befindet sich der Ventilkörper 5 in einer oberen Stellung, in welcher die Gasaustrittsöffnung 8 des Ventilkörpers 5 mit dem Gasauslass 4 des Ventilgehäuses 2 in Verbindung steht. Die Gaseintrittsöffnung 7 in den inneren Strömungskanal 6 des Ventilkörpers 5 ist jedoch über eine Dichtungsplatte 14 eines Verschlussteils 15 eines Magneteinsatzes 16 dicht abgeschlossen. Der Magneteinsatz 16 weist insbesondere einen Elektromagneten 17 auf, der über eine Fixierung 18 in dem Ventilgehäuse ortsfest aufgenommen ist. In der in Fig. 1 gezeigten Stellung ist der Magneteinsatz 16 bzw. der Elektromagnet 17 nicht aktiviert, d.h. es wird keine magnetische Kraft ausgeübt, so dass der Verschlussteil 15 über ein Federelement 19 in einer von einer Schutzkappe 20 entfernten Stellung angeordnet ist, in welcher er die Gaseintrittsöffnung 7 in den Strömungskanal 6 dichtend abschließt.

Der Magneteinsatz 16 bzw. der hierin aufgenommene Elektromagnet 17 ist über eine Leitung 21, 24 mit der Steuereinheit 13 verbunden, über welche ein Hilfsstrom in einer Startphase, sofern das mit der Ventilvorrichtung versehene gasbetriebene Gerät aktiviert werden soll, zur Aktivierung des Elektromagneten 17 zugeführt wird.

Ferner ist das Steuergerät 13 über eine Leitung 22 mit einem Feldeffekttransistor (FET) 23 verbunden, der über die Leitung 24 ebenso wie die Leitung 21 mit dem Elektromagneten 17 verbunden ist. Darüber hinaus ist ein Thermoelement 25 vorgesehen, das über eine Leitung 26 mit dem Steuergerät 13 verbunden ist, so dass, sofern an einer Messstelle 31 vor Ablauf einer vorgegebenen Sicherheitszeit eine ausreichende elektromotorische Kraft (EMK) detektiert wird, der FET 23 in den leitenden Zustand übergeführt wird und der Elektromagnet 17 des Magneteinsatzes 16 mit dieser EMK versorgt wird.

Sofern nun ein Befehl zur Aktivierung des (nicht gezeigten) gasbetriebenen Geräts, d.h. z.B. über einen manuell betätigbaren Knopf oder über einen Thermostat, abgegeben wird, wird der Stellmotor 11 aktiviert, so dass der Ventilkörper 5 in die in Fig. 2 gezeigte untere Schließstellung überführt wird. Hierbei wird der Verschlusskolben bis zu einem Anschlag 27 einer unteren Ankerplatte 15' des Verschlussteils 15 nach unten bewegt. Der bewegliche Ventilkörper 5 wird - sofern der Magneteinsatz 16 nicht aktiviert wird - in jeder beliebigen Stellung von der Dichtplatte 14 des Magneteinsatzes 16 verschlossen, so dass ein Gaseintritt vom Gaseinlass 3 nicht möglich ist.

Nach Erreichen der in Fig. 2 gezeigten unteren Endposition, die durch die mechanischen Abmessungen des Magneteinsatzes 16 vorgegeben ist, wird von der Steuereinheit 13 über die Leitung 21 ein Hilfsstrom eingespeist, so dass der Elektromagnet 17 des Magneteinsatzes 16 aktiviert wird und die Ankerplatte 15' des Verschlussteils 15 von dem Elektromagneten 17 mit Hilfe der Magnetkraft festgehalten wird.

Dieser Hilfsstrom wird solange eingespeist, bis an einer Messstelle 31 eine vom Thermoelement 25 ausreichende EMK detektiert wird, längstens jedoch für die Dauer der Sicherheitszeit. Zugleich mit der Aktivierung des Hilfsstroms wird ein Zündsystem 28 aktiviert und der bewegliche Ventilkörper 5 mit Hilfe des Schrittmotors 11 auf die gewünschte Position gefahren (vgl. Fig. 3). Durch das Verfahren des Ventilkörpers 5 wird, sobald eine Vertiefung 29 des Ventilkörpers 5 zumindest teilweise überlappend mit dem Gasauslass 4 im Ventilgehäuse 2 ist, ein Strömungsweg für das Gas freigegeben, so dass ein Brenner 30 mit Gas versorgt wird, welches über das Zündsystem 28 entzündet werden kann.

Alternativ dazu, dass lediglich ein einziger Brenner 30 vorgesehen ist, kann zusätzlich zu dem Gasauslass 4 ein weiterer (nicht gezeigter) Gasauslass vorgesehen sein, welcher zu einem Zündbrenner führt, wobei sodann je nach Stellung des Ventilkörpers 5 lediglich ein einziger Gasauslass oder jedoch beide freigegeben sein können.

Sofern die Stromeinspeisung endet, bevor noch vom Thermoelement 25 eine ausreichende EMK erzeugt wird, kann die Ankerplatte 15' nicht vom Magneteinsatz 16 bzw. dessen Elektromagneten 17 gehalten werden, so dass die Dichtungsplatte 14 über die Kraft der Feder 19 an die Eintrittsöffnung 7 in den Strömungskanal 6 gedrückt wird, unabhängig davon in welcher Position sich der Ventilkörper 5 gerade befindet (vgl. Fig. 1). Demzufolge ist zuverlässig gewährleistet, dass der Strömungsweg durch die Ventilvorrichtung 1 unterbrochen ist. Die Zündung wird somit abgeschaltet, wobei es sich hierbei um eine sog. Sicherheits- bzw. Störabschaltung handelt.

Wird hingegen an der Messstelle 31 vor Ablauf der Sicherheitszeit eine ausreichende EMK detektiert, wird der FET 23 in den leitenden Zustand übergeführt und der Elektromagnet 17 des Magneteinsatzes 16 mit dieser EMK anstelle des Hilfsstroms versorgt.

Der Strömungsweg vom Gaseinlass 3 zum Gasauslass 4 bleibt demzufolge solange geöffnet, bis entweder die EMK des Thermoelements 25 den Halteschwellenwert unterschreitet, der FET ausgeschaltet wird (z.B. weil die gewünschte Temperatur erzielt wurde) oder jedoch der Ventilkörper 5 soweit unten positioniert wurde, dass die Eintrittsöffnung 7 auf der Dichtungsplatte 14 des Verschlussteils 5 aufliegt.

Der Ventilkörper 5 kann demzufolge so positioniert werden, dass durch die veränderliche Überlappung der Vertiefung 29 mit dem Gasauslass 4 unterschiedlich große freie Austrittsöffnungen eingestellt werden können.

In dieser Betriebsart ist außer einer minimalen Erhaltungsladung für den FET 23, welcher vorzugsweise über eine (nicht näher gezeigte) Stromquelle, insbesondere Batterie, gespeist wird, keine weitere Stromzufuhr erforderlich. Lediglich sofern die Position des Ventilkörpers 5 verändert werden soll, ist eine Stromzufuhr an den Stellmotor 11 erforderlich.

Zusätzlich kann ein (nicht gezeigter) Flammenwächter vorgesehen sein, über welchen das Zündsystem 28 bereits vor Ausreichen der EMK des Thermoelements 25 abgeschaltet werden kann, wodurch der Stromverbrauch weiter reduziert wird. Da das Thermoelement 25 bei einem Flammabriss des Brenners 30 eine gewisse Abkühlzeit benötigt, bis die erforderliche Halte-EMK unterschritten wird, kann in dieser Zeit vom Flammenwächter ein Wiederzündversuch eingeleitet werden.

Vorteilhafterweise umfassen (nicht gezeigte) Betätigungselemente eine Start-, Stopp-, Mehr-Leistung- und Weniger-Leistung-Taste, wobei je nach Software die Mehr- und Weniger-Leistung-Taste durch ein Referenzpotentiometer und einen Thermistor ersetzt werden können, wodurch eine thermostatische Modulierung der Brennerleistung erreicht werden kann. Die Betätigungselemente können selbstverständlich auch durch externe Tasten oder eine RF-Fernbedienung oder dergl. ersetzt bzw. ergänzt werden.

## Patentansprüche

1. Ventilvorrichtung (1) für gasbetriebene Geräte, mit einem einen Gaseinlass (3) und zumindest einen Gasauslass (4) aufweisenden Ventilgehäuse (2), in dem zur selektiven Freigabe eines Strömungsweges vom Gaseinlass (3) zum Gasauslass (4) ein in einem aktiven Zustand eine magnetische Kraft ausübender Magneteinsatz (16) vorgesehen ist, welcher einen beweglichen Verschlussteil (15) zum Verschließen des Strömungsweges aufweist, wobei ein verschieblicher Ventilkörper (5) im Ventilgehäuse (2) aufgenommen ist, welcher einen inneren Strömungskanal (6) mit zumindest einer Eintrittsöffnung (7) und zumindest einer Austrittsöffnung (8) für das durchzuleitende Gas aufweist, **dadurch gekennzeichnet, dass** der Ventilkörper (5) mittels einer Steuer- bzw. Regeleinheit (13), die eine dem Ventilkörper (5) zugeordnete Antriebseinheit ansteuert, zwischen einer den Gasauslass (4) zur Gänze verschließenden Schließstellung und einer den Gasauslass (4) vollständig freigebenden Offenstellung beliebig positionierbar ist, so dass der Gasdurchtritt stufenlos regelbar ist, wobei unabhängig von der Stellung des beweglichen Ventilkörpers (5) die Eintrittsöffnung (7) des inneren Strömungskanals (6) in einem nicht aktiven Zustand des Magneteinsatzes (16) vom Verschlussteil (15) dichtend abgeschlossen ist.

2. Ventilvorrichtung nach Anspruch 1, **dadurch gekennzeichnet, dass** die Steuer- bzw. Regeleinheit (13) zudem zur Aktivierung des Magneteinsatzes (16) vorgesehen ist.

3. Ventilvorrichtung nach Anspruch 1 oder 2, **dadurch gekennzeichnet, dass** die dem Ventilkörper (5) zugeordnete Antriebseinheit ein Schrittmotor (11)ist.

4. Ventilvorrichtung nach einem der Ansprüche 1 bis 3, **dadurch gekennzeichnet, dass** der Ventilkörper (5) als einteiliger Hohlkörper ausgeführt ist.

5. Vorrichtung nach einem der Ansprüche 1 bis 4, **dadurch gekennzeichnet, dass** der Ventilkörper (5) eine äußere umlaufende Vertiefung (29) aufweist, welche mit der zumindest einen Austrittsöffnung (8) des inneren Strömungskanals (6) verbunden ist.

6. Ventilvorrichtung nach einem der Ansprüche 1 bis 5, **dadurch gekennzeichnet, dass** zumindest zwei Gasauslässe (4), insbesondere für einen Zündgasanschluss bzw. einen Hauptbrenneranschluss, vorgesehen sind, wobei in Abhängigkeit von der Position des Ventilkörpers (5) einer der oder beide Gasauslässe (4) mit der Austrittsöffnung (8) des Strömungskanals (6) in Verbindung stehen.

7. Ventilvorrichtung nach einem der Ansprüche 1 bis 6, **dadurch gekennzeichnet, dass** bei Aktivierung der Steuer- bzw. Regeleinheit (13) der Ventilkörper (5) in der Schließstellung positioniert wird, so dass der Verschlussteil (15) gegen die Kraft einer Feder (19) derart positioniert ist, dass ein Anker (15') des Verschlussteils (15) im Wesentlichen an einem Elektromagneten (17) des Magneteinsatzes (16) anliegt.

8. Vorrichtung nach einem der Ansprüche 1 bis 7, **dadurch gekennzeichnet, dass** die Steuer- bzw. Regeleinheit (13) dazu eingerichtet ist, innerhalb eines vorgegebenen Sicherheitszeitintervalls bzw. bis zum Erreichen eines Schwellenwerts für eine Quellenspannung eines Thermoelements (25) einen Hilfsstrom zur Aktivierung des Magneteinsatzes (16) zu steuern bzw. zu regeln.

9. Vorrichtung nach Anspruch 8, **dadurch gekennzeichnet, dass** die Steuer- bzw. Regeleinheit (13) dazu eingerichtet ist, eine Schalteinrichtung (23), insbesondere einen Transistor, nach Erreichen des Schwellenwerts für die Quellenspannung des Thermoelements (25) in eine Schließstellung zu schalten, in welcher der Magneteinsatz (16) mit der Quellenspannung des Thermoelements (25) versorgt wird.

10. Vorrichtung nach einem der Ansprüche 1 bis 9, **dadurch gekennzeichnet, dass** die Ventilvorrichtung (1) samt der Steuer- bzw. Regeleinheit (13) und einem Zündsystem (28) und einem Energiespeicher als modulares Bauelement ausgebildet ist.

11. Verfahren zur thermoelektrischen Zündsicherung eines gasbetriebenen Gerätes, wobei zum Entzünden einer Gasflamme ein beweglicher Ventilkörper (5) in eine Schließstellung verschoben wird, wobei der Ventilkörper (5) einen Verschlussteil (15) mitnimmt, so dass der Verschlussteil (15) an einem aktiven Magneteinsatz (16) anliegt und der Verschlussteil (15) über eine magnetische Kraft gehalten wird, wobei der Ventilkörper (5) anschließend in eine Stellung verschoben wird, in welcher vom Verschlussteil (15) ein innerer Strömungskanal im Ventilkörper freigegeben wird, **dadurch gekennzeichnet, dass** der Ventilkörper (5) mittels einer Steuer- bzw. Regeleinheit (13), die eine dem Ventilkörper (5) zugeordnete Antriebseinheit ansteuert, zwischen einer den Gasauslass (4) zur Gänze verschließenden Schließstellung und einer den Gasauslass (4) vollständig freigebenden Offenstellung beliebig positionierbar ist, so dass der Gasdurchtritt stufenlos regelbar ist, wobei der Verschlusskörper bei Wegfall der magnetischen Kraft den inneren Strömungskanal (6) unabhängig von der Stellung des Verschlusskörpers (5) abdichtet.

12. Verfahren nach Anspruch 11, **dadurch gekennzeichnet, dass** zu Beginn des Entzündens einer Gasflamme der Magneteinsatz (16) mit einem Hilfsstrom gespeist wird und nach Entzünden der Gasflamme der Magneteinsatz (16) über eine von einem Thermoelement (25) kommende elektromagnetische Kraft gespeist wird, wobei in der vom Thermoelement (25) kommenden Leitung ein Transistor (23) angeordnet ist.

13. Verfahren nach Anspruch 12, **dadurch gekennzeichnet, dass** im Falle eines Kurzschlusses des Transistors (23) der Hilfsstrom auf das Thermoelement umgeleitet wird.

## Claims

1. Valve apparatus (1) for gas-operated devices, comprising a valve housing (2) having a gas inlet (3) and at least one gas outlet (4), in which housing a magnetic insert (16) that exerts a magnetic force when active is provided in order to selectively open a flow path from the gas inlet (3) to the gas outlet (4), which insert comprises a movable closing part (15) for closing the flow path, a movable valve body (5) being accommodated in the valve housing (2), which valve body comprises an inner flow channel (6) having at least one inlet opening (7) and at least one outlet opening (8) for the gas to be conducted therethrough, **characterised in that** the valve body (5) can be positioned, by means of an open-loop or closed-loop control unit (13) that actuates a drive unit associated with the valve body (5), between a closed position entirely closing the gas outlet (4) and an open position completely opening the gas outlet (4), such that the passage of gas can be controlled continuously, the inlet opening (7) of the inner flow channel (6) being sealed by the closing part (15) when the magnetic insert (16) is inactive, irrespective of the position of the movable valve body (5).

2. Valve apparatus according to claim 1, **characterised in that** the open-loop or closed-loop control unit (13) is also provided for activating the magnetic insert (16).

3. Valve apparatus according to either claim 1 or claim 2, **characterised in that** the drive unit associated with the valve body (5) is a stepper motor (11).

4. Valve apparatus according to any of claims 1 to 3, **characterised in that** the valve body (5) is a one-piece hollow body.

5. Apparatus according to any of claims 1 to 4, **characterised in that** the valve body (5) comprises an outer peripheral recess (29), which is connected to the at least one outlet opening (8) of the inner flow channel (6).

6. Valve apparatus according to any of claims 1 to 5, **characterised in that** at least two gas outlets (4), in particular for an ignition gas connection or a main burner connection, are provided, one or both of the gas outlets (4) being connected to the outlet opening (8) of the flow channel (6) depending on the position of the valve body (5).

7. Valve apparatus according to any of claims 1 to 6, **characterised in that** when the open-loop or closed-loop control unit (13) is activated, the valve body (5) is positioned in the closed position, such that the closing part (15) is positioned counter to the force of a spring (19) such that an armature (15') of the closing part (15) rests substantially against an electromagnet (17) of the magnetic insert (16).

8. Apparatus according to any of claims 1 to 7, **characterised in that** the open-loop or closed-loop control unit (13) is configured for open-loop or closed-loop control of an auxiliary current for activating the magnetic insert (16), within a predetermined safety time interval or until a threshold value for an electromotive force of a thermocouple (25) is reached.

9. Apparatus according to claim 8, **characterised in that** the open-loop or closed-loop control unit (13) is configured to switch a switching means (23), in particular a transistor, into a closed position after the threshold value for the electromotive force of the thermocouple (25) has been reached, in which closed position the magnetic insert (16) is supplied with the electromotive force of the thermocouple (25).

10. Apparatus according to any of claims 1 to 9, **characterised in that** the valve apparatus (1), together with the open-loop or closed-loop control unit (13) and an ignition system (28) and an energy storage device, is a modular component.

11. Method for providing a thermoelectric safety pilot for a gas-operated device, a movable valve body (5) being moved into a closed position in order to ignite a gas flame, the valve body (5) carrying along a closing part (15) such that the closing part (15) rests against an active magnetic part (16) and the closing part (15) is held by means of a magnetic force, the valve body (5) then being moved into a position in which an inner flow channel in the valve body is opened by the closing part (15), **characterised in that** the valve body (5) can be positioned, by means of an open-loop or closed-loop control unit (13) that actuates a drive unit associated with the valve body (5), between a closed position entirely closing the gas outlet (4) and an open position completely opening the gas outlet (4), such that the passage of gas can be controlled continuously, the closing body sealing the inner flow channel (6) if there is no magnetic force, irrespective of the position of the closing body (5).

12. Method according to claim 11, **characterised in that** when a gas flame is initially ignited, the magnetic insert (16) is supplied with an auxiliary current, and after the gas flame is ignited, the magnetic insert (16) is supplied by an electromagnetic force from a thermocouple (25), a transistor (23) being arranged in the line from the thermocouple (25).

13. Method according to claim 12, **characterised in that** if the transistor (23) short-circuits, the auxiliary current is diverted to the thermocouple.

## Revendications

1. Dispositif de soupape (1) pour des appareils actionnés par gaz, avec un logement de soupape (2) présentant une arrivée de gaz (3) et au moins une évacuation de gaz (4), dans lequel, pour la libération sélective d'un trajet d'écoulement depuis l'arrivée de gaz (3) jusque vers l'évacuation de gaz (4), un insert magnétique (16) exerçant une force magnétique dans un état actif est prévu, lequel insert magnétique présente une pièce de fermeture (15) mobile pour fermer le trajet d'écoulement, où un corps de soupape (5) coulissant est reçu dans le logement de soupape (2), lequel présente un canal d'écoulement (6) intérieur avec au moins un orifice d'entrée (7) et au moins un orifice de sortie (8) pour le gaz à guider à travers, **caractérisé en ce que** le corps de soupape (5) peut être positionné au choix, au moyen d'une unité de commande ou de réglage (13) qui pilote une unité d'entraînement affectée au corps de soupape (5), entre une position fermée fermant entièrement l'évacuation de gaz (4) et une position ouverte libérant complètement l'évacuation de gaz (4), de sorte que le passage de gaz soit réglable en continu, où, indépendamment de la position du corps de soupape (5) mobile, l'orifice d'entrée (7) du canal d'écoulement (6) intérieur est isolé de manière étanche par rapport à la pièce de fermeture (15), dans un état non actif de l'insert magnétique (16).

2. Dispositif de soupape selon la revendication 1, **caractérisé en ce que** l'unité de commande ou de réglage (13) est de surcroît prévue pour l'activation de l'insert magnétique (16).

3. Dispositif de soupape selon la revendication 1 ou 2, **caractérisé en ce que** l'unité d'entraînement affectée au corps de soupape (5) est un moteur pas-à-pas (11).

4. Dispositif de soupape selon l'une des revendications 1 à 3, **caractérisé en ce que** le corps de soupape (5) est réalisé en tant que corps creux monobloc.

5. Dispositif selon l'une des revendications 1 à 4, **caractérisé en ce que** le corps de soupape (5) présente une cavité (29) périphérique extérieure, laquelle est reliée avec l'au moins un orifice de sortie (8) du canal d'écoulement (6) intérieur.

6. Dispositif de soupape selon l'une des revendications 1 à 5, **caractérisé en ce que** sont prévues au moins deux évacuations de gaz (4), en particulier pour un raccordement de gaz d'amorçage ou un raccordement de brûleur principal, où, en fonction de la position du corps de soupape (5), une des ou les deux évacuations de gaz (4) sont en liaison avec l'orifice de sortie (8) du canal d'écoulement (6).

7. Dispositif de soupape selon l'une des revendications 1 à 6, **caractérisé en ce que**, lors d'une activation de l'unité de commande ou de réglage (13), le corps de soupape (5) est positionné dans la position fermée, de sorte que la pièce de fermeture (15) soit positionnée contre la force d'un ressort (19) de telle manière qu'un ancrage (15') de la pièce de fermeture (15) soit essentiellement contigu à un électroaimant (17) de l'insert magnétique (16).

8. Dispositif selon l'une des revendications 1 à 7, **caractérisé en ce que** l'unité de commande ou de réglage (13) est ajustée, à l'intérieur d'un intervalle de temps de sécurité prédéterminé ou jusqu'à atteinte d'une valeur seuil pour une tension de source d'un thermoélément (25), de façon à commander ou à régler un courant auxiliaire pour l'activation de l'insert magnétique (16).

9. Dispositif selon la revendication 8, **caractérisé en ce que** l'unité de commande ou de réglage (13) est ajustée de façon à commuter un équipement de commutation (23), en particulier un transistor, après atteinte de la valeur seuil pour la tension de source du thermoélément (25), dans une position fermée dans laquelle l'insert magnétique (16) est alimenté avec la tension de source du thermoélément (25).

10. Dispositif selon l'une des revendications 1 à 9, le dispositif de soupape (1), y compris l'unité de commande ou de réglage (13) et un système d'amorçage (28) et un accumulateur d'énergie, étant **caractérisé en ce qu'**il est formé en tant que composant modulable.

11. Procédé de protection à l'amorçage thermoélectrique d'un appareil actionné par gaz, où pour l'allumage d'une flamme de gaz un corps de soupape (5) mobile est coulissé dans une position fermée, où le corps de soupape (5) emmène une pièce de fermeture (15), de sorte que la pièce de fermeture (15) soit contiguë à un insert magnétique (16) actif et que la pièce de fermeture (15) soit tenue via une force magnétique, où le corps de soupape (5) est ensuite coulissé dans une position dans laquelle depuis la pièce de fermeture (15) un canal d'écoulement intérieur est libéré dans le corps de soupape, **caractérisé en ce que** le corps de soupape (5) peut être positionné au choix, au moyen d'une unité de commande ou de réglage (13) qui pilote une unité d'entraînement affectée au corps de soupape (5), entre une position fermée fermant entièrement l'évacuation de gaz (4) et une position ouverte libérant complètement l'évacuation de gaz (4), de sorte que le passage de gaz soit réglable en continu, où le corps de fermeture étanchéifie, lors de la disparition de la force magnétique, le canal d'écoulement (6) intérieur indépendamment de la position du corps de fermeture (5).

12. Procédé selon la revendication 11, **caractérisé en ce qu'**au début de l'allumage d'une flamme de gaz, l'insert magnétique (16) est alimenté avec un courant auxiliaire et qu'après l'allumage de la flamme de gaz, l'insert magnétique (16) est alimenté via une force électromagnétique provenant d'un thermoélément (25), où dans la conduite provenant du thermoélément (25) est agencé un transistor (23).

13. Procédé selon la revendication 12, **caractérisé en ce que**, dans le cas d'un court-circuit du transistor (23), le courant auxiliaire est détourné vers le thermoélément.
